# FASCICULE DE BREVET EUROPEEN

(11) **EP 0 783 972 B1**
(45) Date de publication et mention de la délivrance du brevet: **18.08.1999**
(21) Numéro de dépôt: 97400027.5
(22) Date de dépôt: 08.01.1997
(51) Int. Cl.: B41J 2/175

(54) **Réservoir d'encre intégré à une tête d'affranchissement**
Farbstoffbehälter in einem Frankierkopf
Ink tank integrated with franking head

(30) Priorité: 10.01.1996 FR 9600198
(43) Date de publication de la demande: 16.07.1997
(73) Titulaire: NEOPOST INDUSTRIE, F-92220 Bagneux (FR)
(72) Inventeur: Bainvel, Jean-Marc, 92100 Boulogne Billancourt (FR); Gregoire, Jean-Pierre, 77170 Brie Comte Robert (FR)
(74) Mandataire: Joly, Jean-Jacques

(56) Documents cités:
- EP-A- 0 510 665
- EP-A- 0 589 540
- DE-A- 2 709 730
- FR-A- 2 440 884
- US-A- 4 571 599
- US-A- 4 760 409

## Description

### Domaine de la technique at art antérieur

La présente invention se rapporte exclusivement au domaine du traitement de courrier et concerne un réservoir d'encre pour un module d'impression intégré à une tête d'impression amovible de machine à affranchir et particulièrement adapté au transport de cette tête, ce réservoir d'encre étant défini dans le préambule de la revendication 1.

Un fonctionnement convenable d'un module d'impression de machine à affranchir, notamment à jet d'encre, suppose une absence totale de toute trace d'air à l'intérieur du conduit d'alimentation en encre de ce module, pendant ou en dehors d'une phase de fonctionnement, et que la tête d'impression soit ou non montée sur la base de la machine à affranchir.

### Définition et objet de l'invention

Un but de l'invention est de réaliser un réservoir d'encre qui puisse être manipulé et transporté sans présenter les inconvénients précités. Un autre but est de proposer une structure de réservoir relativement simple et pouvant être intégrée facilement à une tête d'impression.

Ces buts sont atteints par un réservoir d'encre destiné à alimenter un module d'impression d'une tête d'impression de machine à affranchir, le réservoir étant intégré à cette tête d'impression et comportant un moyen de stockage intermédiaire pour emmagasiner un volume principal d'encre déterminé ayant une zone centrale de symétrie S, un moyen pour amener l'encre jusqu'au moyen de stockage intermédiaire depuis une réserve d'encre située dans une base de la machine à affranchir, et un moyen d'aspiration pour prélever l'encre dans le moyen de stockage intermédiaire et l'amener jusqu'au module d'impression, caractérisé en ce qu'il comporte en outre un moyen pour définir une surface libre de l'encre éloignée de ladite zone de symétrie et en ce que le moyen d'aspiration pénètre dans le moyen de stockage intermédiaire jusqu'au voisinage de ladite zone centrale de symétrie, de telle sorte que le moyen d'aspiration reste constamment immergé dans le volume d'encre quelle que soit la position du réservoir dans l'espace.

Par cette structure, il est possible de manipuler et de transporter le réservoir sans risque de voir le module d'impression inutilisable pour l'impression de valeurs monétaires du fait de la présence de bulles d'air dans l'encre. En effet, le moyen de stockage intermédiaire est constamment rempli à un niveau minimum et la zone d'aspiration de l'encre qui est située au plus près d'une zone centrale de symétrie de ce moyen de stockage peut rester immergée quelle que soit la position du réservoir.

Le moyen pour définir la surface libre de l'encre peut consister en un conduit de trop-plein qui déverse l'encre amenée en excès depuis la réserve dans une cavité de trop-plein de ce réservoir ou bien encore simplement dans un moyen destiné à assurer à tout instant un niveau minimum d'encre dans le moyen de stockage intermédiaire indépendamment de l'encre prélevée par le module d'impression.

Le réservoir d'encre intégré selon l'invention comporte en outre un conduit de mise à l'air libre pour maintenir sélectivement à la pression atmosphérique le moyen de stockage intermédiaire.

De préférence, le moyen de stockage intermédiaire présente une forme générale cylindrique dans l'axe de révolution de laquelle sont disposées deux parties rentrantes opposées et non jointives définissant entres elles ladite zone centrale de symétrie. L'une de ces parties rentrantes comporte le moyen d'aspiration. Avantageusement, ces parties rentrantes comportent des formes externes tronconiques ou sphériques pour éviter l'accrochage de micro-bulles d'air.

Le moyen d'aspiration peut être fermé sélectivement par un dispositif d'obturation, de préférence à disque, ce qui permet de garantir une coupure optimale de l'alimentation en encre. Il comporte en outre une crépine pour empêcher toute aspiration de corps étrangers vers le module d'impression.

La présente invention concerne également toute tête d'impression de machine à affranchir comportant un réservoir d'encre intégré tel que décrit précédemment.

### Brève description des dessins

D'autres caractéristiques et avantages de la présente invention ressortiront mieux de la description suivante, faite à titre indicatif, en regard des dessins annexés, sur lesquels:
- la figure 1 est une vue schématique d'un réservoir d'encre selon l'invention associé à un module d'impression à jet d'encre,
- les figures 2, 3 et 4 sont des vues en perspective selon trois orientations différentes du réservoir de la figure 1 avec des parties arrachées, - la figure 5 est une vue en perspective du réservoir avec son conduit d'alimentation obturé, et
- les figures 6, 7, 8 et 9 représentent schématiquement le réservoir selon quatre inclinaisons différentes.

### Description détaillée d'un mode de réalisation préférentiel

La figure 1 montre une partie d'une tête d'impression amovible 1 à jet d'encre d'une machine à affranchir incorporant un réservoir d'encre 2 selon l'invention et un module d'impression 3 relié à ce réservoir par un flexible d'alimentation en encre 4. Le réservoir est lui-même alimenté à partir d'une réserve d'encre 5 située dans une base 6 de la machine à affranchir et de laquelle l'encre peut être pompée en continu ou à la demande par des moyens de commande 7.

La structure de ce réservoir est montrée plus en détail sur les figures 2 à 5 qui présentent ce réservoir en perspective selon plusieurs orientations différentes et avec des parties arrachées pour faire apparaître sa structure interne.

Le réservoir d'encre 2 comporte essentiellement une cuve 10 formant un moyen de stockage intermédiaire de l'encre entre la réserve et le module d'impression, contenant un volume principal d'encre déterminé 12, et fermée par un couvercle 14. Un moyen formé par un conduit d'arrivée 16 pour amener l'encre depuis la réserve et un moyen d'aspiration formé par un conduit de départ 18 sur lequel vient se connecter le flexible 4 pour alimenter le module d'impression sont reliés à cette cuve (ce conduit peut être unique ou multiple selon le nombre de buses à alimenter). Le conduit de départ est pourvu à son entrée d'une paroi percée de trous, telle une crépine 20, pour interdire l'aspiration de corps étrangers vers les buses d'éjection. Un conduit 22 de trop-plein est en outre prévu pour déverser l'encre en excès dans une cavité de trop-plein 24. Le volume résiduel de la cuve au dessus du niveau d'encre est maintenu à la pression atmosphérique par un conduit 26 de mise à l'air libre. Chacun des conduits précédents est muni d'un dispositif d'obturation: le dispositif 28 d'obturation du conduit d'arrivée, le dispositif 30 d'obturation du conduit de départ, le dispositif 32 d'obturation du conduit de trop-plein, et le dispositif 34 d'obturation du conduit de mise à l'air libre. Bien entendu, chacun de ces dispositifs d'obturation est commandé par un mécanisme de commande déterminé, par exemple le mécanisme de commande 36 de fermeture du dispositif d'obturation du conduit d'alimentation du module d'impression. Pour des raisons de simplification des dessins, les autres mécanismes d'obturation ne sont pas représentés mais l'homme du métier pourra aisément déterminer les moyens permettant leur réalisation.

Les figures 2 et 5 illustrent les deux positions du dispositif d'obturation 26 du conduit d'alimentation 18. Ce dispositif qui doit procurer une coupure optimale de l'alimentation en encre du module d'impression est de préférence constitué par un obturateur à disque.

Les positions des dispositifs d'obturation, ouverts ou fermés, qui varient selon que la tête d'impression est montée ou non dans la base de la machine à affranchir, entraînent un fonctionnement différent du réservoir. Lorsque la tête 1 est en place sur la base 6, et dans un mode d'éjection d'encre par les buses, de l'encre 38 est pompée de la réserve 5 par le moyen de commande 7 et parvient à la cuve 10 du réservoir 2 par le conduit d'arrivée 16 dont le dispositif d'obturation 28 est dans un état ouvert. Elle inonde le volume interne 12 de cette cuve jusqu'à un niveau correspondant au conduit de trop-plein 22, le dispositif d'obturation 32 de ce conduit étant dans un état ouvert (on notera que la définition d'un niveau minimum d'encre dans la cuve par l'ensemble conduit-cavité de trop-plein peut aussi être réalisée par une commande judicieuse du moyen de commande 7). Le dispositif d'obturation 34 du conduit de mise à l'air libre est placé également dans un état ouvert pour assurer un maintien de la cuve à la pression atmosphérique. Le dispositif d'obturation 30 étant bien entendu ouvert, l'encre est alors aspirée au travers du conduit de départ 18 pour être fournie aux différentes buses d'éjection. En dehors de ce mode d'éjection, les différents dispositifs d'obturation sont fermés par leur mécanisme de commande respectif, le mécanisme de commande 36 du conduit de départ 18 étant toutefois enclenché préalablement aux autres.

Pendant la phase de transport de la tête d'impression, après son retrait de la base de la machine à affranchir, la configuration de la cuve est telle que la crépine 20 en entrée du conduit de départ 18 pour l'alimentation en encre du module d'impression reste constamment immergée, et cela quelle que soit la position de la tête pendant ce transport. Les figures 6 à 9 qui montrent le réservoir avec quatre inclinaisons différentes, respectivement de 15°, 45°, 75° et 90° par rapport à une position initiale verticale illustrent bien cette particularité essentielle de l'invention. Ainsi, il peut être noté que la surface libre de l'encre 40 est toujours au dessus de la zone d'aspiration de l'encre qui est située au plus près d'une zone centrale de symétrie du volume principal d'encre 12. Pour ce faire, la cuve comporte un fond en forme de dôme ou en "cul de bouteille" 42 et le conduit de départ 18 pénètre à l'intérieur de cette cuve sur une distance suffisante pour venir jusqu'au voisinage de la zone centrale de symétrie, en regard du sommet du dôme. De plus, le conduit 22 de trop-plein qui définit la surface libre de l'encre est placé suffisamment au dessus de cette zone centrale.

Avantageusement, le dispositif d'obturation 30 et le dôme 42 présentent des formes externes tronconiques ou sphériques pour éviter l'accrochage d'éventuelles micro-bulles d'air.

## Revendications

1. Réservoir d'encre destiné à alimenter un module d'impression d'une tête d'impression de machine à affranchir, le réservoir étant intégré à cette tête d'impression (1) et comportant un moyen de stockage intermédiaire (10) pour emmagasiner un volume principal d'encre déterminé (12) ayant une zone centrale de symétrie (S), un moyen (16) pour amener l'encre jusqu'au moyen de stockage intermédiaire depuis une réserve d'encre (5) située dans une base (6) de la machine à affranchir, et un moyen d'aspiration (18) pour prélever l'encre dans le moyen de stockage intermédiaire et l'amener jusqu'au module d'impression (3), caractérisé en ce qu'il comporte en outre un moyen (22, 24) pour définir une surface libre de l'encre (40) éloignée de ladite zone de symétrie et en ce que le moyen d'aspiration (18) pénètre dans le moyen de stockage intermédiaire (10) jusqu'au voisinage de ladite zone centrale de symétrie, de telle sorte que le moyen d'aspiration reste constamment immergé dans le volume d'encre quelle que soit la position du réservoir dans l'espace.

2. Réservoir d'encre intégré selon la revendication 1, caractérisé en ce que ledit moyen pour définir la surface libre de l'encre comporte un conduit de trop-plein (22) qui déverse l'encre amenée en excès depuis la réserve (5) dans une cavité de trop-plein (24) de ce réservoir.

3. Réservoir d'encre intégré selon la revendication 1, caractérisé en ce que ledit moyen pour définir la surface libre de l'encre comporte un moyen (7) destiné à assurer à tout instant un niveau minimum d'encre dans le moyen de stockage intermédiaire (10) indépendamment de l'encre prélevée par le module d'impression.

4. Réservoir d'encre intégré selon la revendication 1, caractérisé en ce qu'il comporte en outre un conduit (26) de mise à l'air libre pour maintenir sélectivement à la pression atmosphérique le moyen de stockage intermédiaire (10).

5. Réservoir d'encre intégré selon la revendication 1, caractérisé en ce que ledit moyen de stockage intermédiaire présente une forme générale cylindrique dans l'axe de révolution de laquelle sont disposées deux parties rentrantes opposées et non jointives définissant entres elles ladite zone centrale de symétrie.

6. Réservoir d'encre intégré selon la revendication 5, caractérisé en ce que l'une desdites parties rentrantes comporte le moyen d'aspiration (18).

7. Réservoir d'encre intégré selon la revendication 5, caractérisé en ce que lesdites parties rentrantes comportent des formes externes tronconiques ou sphériques pour éviter l'accrochage de micro-bulles d'air.

8. Réservoir d'encre intégré selon la revendication 1, caractérisé en ce que ledit moyen d'aspiration peut être fermé sélectivement par un dispositif d'obturation, de préférence à disque (30).

9. Réservoir d'encre intégré selon la revendication 1, caractérisé en ce que ledit moyen d'aspiration comporte en outre une crépine (20) pour empêcher toute aspiration de corps étrangers vers le module d'impression (3).

10. Tête d'impression de machine à affranchir comportant un réservoir d'encre intégré selon l'une quelconque des revendications 1 à 9.

## Claims

1. An ink reservoir for feeding a print module of a print head of a postage meter, the reservoir being integrated in said print head (1) and including intermediate storage means (10) for containing a determined main volume of ink (12) having a central zone of symmetry (S), means (16) for bringing the ink to the intermediate storage means from an ink supply (5) situated in a base (6) of the postage meter, and suction means (18) for taking ink from the intermediate storage means and feeding it to the print module (3), characterized in that it further comprises means (22, 24) for defining a free surface of the ink (40) at a distance from said zone of symmetry, and in that the suction means (18) penetrates into the intermediate storage means (10) in the vicinity of said central zone of symmetry in such a manner that the suction means remains continuously immersed in the volume of ink whatever the inclination of the reservoir.

2. An integrated ink reservoir according to claim 1, characterized in that said means for defining the free surface of the ink includes an overflow duct (22) that conveys excess ink feed from the reservoir (5) to an overflow cavity (24) of said reservoir.

3. An integrated ink reservoir according to claim 1, characterized in that said means for defining the free surface of the ink includes means (7) designed to guarantee at all times a minimum level of ink within the intermediate storage means (10) independently of the ink taken by the print module.

4. An integrated ink reservoir according to claim 1, characterized in that it further includes a duct (26) for connection to the atmosphere to selectively maintain the intermediate storage means (10) at atmospheric pressure.

5. An integrated ink reservoir according to claim 1, characterized in that said intermediate storage means is generally cylindrical in shape and has two opposite and non-touching reentrant portions disposed on its axis of revolution, defining between them said central zone of symmetry.

6. An integrated ink reservoir according to claim 5, characterized in that one of said reentrant portions includes the suction means (18).

7. An integrated ink reservoir according to claim 5, characterized in that said reentrant portions include spherical or frustoconical outside shapes to avoid catching microbubbles of air.

8. An integrated ink reservoir according to claim 1, characterized in that said suction means may be selectively closed by a shutter device, preferably including a disk (30).

9. An integrated ink reservoir according to claim 1, characterized in that said suction means further includes a strainer (20) for preventing any foreign bodies being sucked towards the print module (3).

10. A print head for a postage meter including an integrated ink reservoir according to any one of claims 1 to 9.

## Patentansprüche

1. Tintenbehälter zur Speisung eines Druckmoduls in einem Druckkopf einer Frankiermaschine, wobei der Behälter in den Druckkopf (1) integriert ist und ein Zwischenspeichermittel (10) zur Speicherung eines bestimmten Hauptvolumens (12) mit einer zentralen Symmetriezone (S), ein Mittel (16), um die Tinte aus einer Tintenreserve (5) in der Basis (6) der Frankiermaschine bis zu dem Zwischenspeichermittel zu bringen, und ein Ansaugmittel (18) enthält, um die Tinte aus dem Zwischenspeichermittel zu entnehmen und zum Druckmodul (3) zu bringen, dadurch gekennzeichnet, daß der Behälter außerdem ein Mittel (22, 24) zur Definition einer freien Tintenoberfläche (40) entfernt von der Symmetriezone aufweist und daß das Ansaugmittel (18) in das Zwischenspeichermittel (10) bis in die Nähe der zentralen Symmetriezone eintaucht, sodaß das Ansaugmittel unabhängig von der Lage des Behälters im Raum permanent in das Tintenvolumen eingetaucht bleibt.

2. Integrierter Tintenbehälter nach Anspruch 1, dadurch gekennzeichnet, daß das Mittel zur Definition der freien Tintenoberfläche eine Überlaufleitung (22) enthält, die überschüssige aus der Reserve (5) geholte Tinte in einen Überlaufraum (24) des Behälters ableitet.

3. Integrierter Tintenbehälter nach Anspruch 1, dadurch gekennzeichnet, daß das Mittel zur Definition der freien Tintenoberfläche ein Mittel (7) enthält, das in jedem Zeitpunkt einen Mindesttintenpegel im Zwischenspeichermittel (10) unabhängig von der durch den Druckmodul entnommenen Tinte gewährleisten soll.

4. Integrierter Tintenbehälter nach Anspruch 1, dadurch gekennzeichnet, daß er weiter eine Belüftungsleitung aufweist, um selektiv das Zwischenspeichermittel (10) auf atmosphärischem Druck zu halten.

5. Integrierter Tintenbehälter nach Anspruch 1, dadurch gekennzeichnet, daß das Zwischenspeichermittel eine allgemein zylindrische Form besitzt, in deren Symmetrieachse zwei einander gegenüberliegende, vorspringende und sich nicht berührende Bereiche liegen, die zwischen sich die zentrale Symmetriezone bilden.

6. Integrierter Tintenbehälter nach Anspruch 5, dadurch gekennzeichnet, daß einer der vorspringenden Bereiche das Ansaugmittel (18) enthält.

7. Integrierter Tintenbehälter nach Anspruch 5, dadurch gekennzeichnet, daß die vorspringenden Bereiche außen eine Kegelstumpfform oder eine sphärische Form besitzen, um ein Anhaften von Luftbläschen zu verhindern.

8. Integrierter Tintenbehälter nach Anspruch 1, dadurch gekennzeichnet, daß das Ansaugmittel selektiv durch eine Verschlußvorrichtung, vorzugsweise eine Scheibe (30), verschlossen werden kann.

9. Integrierter Tintenbehälter nach Anspruch 1, dadurch gekennzeichnet, daß das Ansaugmittel außerdem ein Filtersieb (20) enthält, um das Ansaugen von Fremdkörpern in den Druckmodul (3) zu verhindern.

10. Druckkopf einer Frankiermaschine mit einem inegrierten Tintenbehälter nach einem der Ansprüche 1 bis 9.
